# FASCICULE DE BREVET EUROPEEN

(11) **EP 2 364 240 B1**
(45) Date de publication et mention de la délivrance du brevet: **31.07.2013**
(21) Numéro de dépôt: 09760228.8
(22) Date de dépôt: 28.10.2009
(51) Int. Cl.: B24B 13/005, B24B 13/00, B24B 13/06

(54) **MACHINE OPHTALMIQUE ET PROCEDE D'USINAGE ET/OU DE POLISSAGE DE LENTILLE**
OPHTHALMISCHE MASCHINE UND VERFAHREN ZUM MASCHINELLEN BEARBEITEN UND/ODER POLIEREN EINER LINSE
OPHTHALMIC MACHINE AND METHOD FOR MACHINING AND/OR POLISHING A LENS

(30) Priorité: 29.10.2008 FR 0857364; 06.02.2009 FR 0950763
(43) Date de publication de la demande: 14.09.2011
(73) Titulaire: Monnoyeur, Guy, 39130 Songeson (FR)
(72) Inventeur: Monnoyeur, Guy, 39130 Songeson (FR)
(74) Mandataire: Rhein, Alain
(86) Numéro de dépôt international: PCT/FR2009/052076
(87) Numéro de publication internationale: WO 2010/049645

(56) Documents cités:
- EP-A- 1 762 337
- US-A- 6 012 965
- US-A1- 2004 142 642
- US-A1- 2005 221 721
- US-B1- 6 785 585

## Description

L'invention concerne une machine ophtalmique d'usinage et/ou de polissage d'ébauche de lentille ou de matière plastique comportant au moins un outil d'usinage et/ou de polissage, des moyens d'usinage selon un premier axe conçus aptes à entraîner ledit outil, des moyens de support de pièce sur lesquels sont agencés des moyens de maintien d'au moins une ébauche laquelle comporte une première face et une deuxième face opposées l'une à l'autre, des moyens de retournement de ladite ébauche pour permettre son usinage sur chacune desdites faces.

L'invention concerne encore un outillage porte-pièce pour le maintien d'une ébauche.

L'invention concerne encore un procédé d'usinage et de polissage de lentilles optiques ou ophtalmiques en verre minéral ou organique.

La présente invention concerne le domaine de la fabrication de composants optiques, en particulier des lentilles rigides ou souples, ou de lentilles de contact, ou de composants à états de surface finaux polis, tels que miroirs, flacons ou similaires.

Plus particulièrement l'invention concerne une machine ophtalmique d'usinage et/ou de polissage d'ébauche de lentille en verre minéral ou organique, plus précisément des lentilles ophtalmiques ou optiques, et un procédé associé.

On connaît déjà une machine d'usinage pour l'optique, par le document EP-AO 281 754, utilisable pour réaliser des surfaces asphériques, concaves, ou convexes, des surfaces dites progressives, ou surfaces à puissance variable, soit sur un bloc de matière propre à servir ensuite de moule pour la réalisation d'une lentille ophtalmique par moulage d'une matière organique, soit directement à partir d'une ébauche. Une telle machine comporte trois axes, dont deux linéaires et un rotatif sur lequel est monté un outillage porte-pièce. Les mouvements des axes sont utilisés pour obtenir la trajectoire désirée, en particulier en spirale, d'un outil sur la surface de la pièce à usiner, et selon la profondeur de passe, c'est-à-dire la quantité de matière que l'outil doit enlever en séquence en des points successivement espacés le long de la trajectoire en spirale. Le chariot qui supporte le porte-pièce doit donc effectuer un mouvement rectiligne oscillant, dont l'amplitude peut atteindre des valeurs importantes, notamment dans le cas où la surface optique à usiner présente des rayons de courbure de valeurs très différentes entre le plan équateur et le plan méridien principal de la surface à usiner. Par des rotations successives de 90° du porte-pièce autour d'un axe, le point de contact entre l'outil et la surface à usiner passe du plan équateur au plan méridien principal, puis à nouveau au plan équateur, et ainsi de suite.

Un tel mode de fonctionnement est défavorable du point de vue de la précision d'usinage, du temps d'usinage et quant à la liberté de choix de la trajectoire d'usinage ou d'autres paramètres d'usinage.

L'inconvénient principal est celui du rattrapage du jeu à l'inversion lors du rebroussement sur un axe donné, qui se traduit par un défaut d'état de surface et par une marque visuelle sur la pièce usinée, ce qui n'est pas admissible.

La précision et le temps d'usinage sont deux grandeurs très étroitement liées : plus les vitesses de déplacement ou d'oscillation de l'outil ou du porte-pièce sont lentes, plus le temps d'usinage augmente mais plus la précision est importante.

De plus, sur une telle machine de l'art antérieur, il faut retourner l'ébauche d'une lentille, après usinage de la première face et en vue d'usiner la face opposée. Le replacement de la tête d'usinage n'est pas parfait, ce qui entraîne de devoir faire un recalcul complet de la trajectoire de l'outil, pour éviter un défaut de coaxialité des deux faces de la lentille.

La présente invention a donc pour but de fournir une machine qui permette d'obtenir une grande précision d'usinage, avec un faible temps d'usinage et qui donne une plus grande liberté quant au choix de la trajectoire de l'outil d'usinage, permettant le choix d'une stratégie d'usinage apte à éliminer tout défaut d'état de surface.

A cet effet, la présente invention concerne selon la revendication 1 une machine ophtalmique d'usinage et/ou de polissage d'ébauche de lentille ou de matière plastique comportant au moins un outil d'usinage et/ou de polissage, des moyens d'usinage selon un premier axe conçus aptes à entraîner ledit outil, des moyens de support de pièce sur lesquels sont agencés des moyens de maintien d'au moins une ébauche laquelle comporte une première face et une deuxième face, des moyens de retournement de ladite ébauche pour permettre son usinage sur chacune desdites faces, caractérisé en ce que lesdits moyens d'usinage sont conçus aptes à reporter sur ladite ébauche des moyens de repérage reconnaissables ou identifiables par des moyens de contrôle que comporte ladite machine ophtalmique pour le repositionnement de ladite ébauche sur lesdits moyens de maintien après usinage de la face opposée.

Selon une caractéristique de l'invention, la machine ophtalmique comporte des moyens de polissage pour l'entraînement d'au moins un embout de polissage selon un second axe parallèle ou confondu avec ledit premier axe desdits moyens d'usinage.

L'invention concerne selon la revendication 11 encore un outillage porte-pièce pour maintien d'une ébauche de lentille en forme de calotte sphérique ou similaire, caractérisé par le fait qu'il comporte, montés sur une surface d'appui oblique par rapport à une surface de montage que comporte ledit outillage porte-pièce pour son montage sur un bâti ou sur un chariot, des moyens de maintien de ladite ébauche conçus pour le maintien d'au moins une ébauche par dépression au niveau d'un orifice autour duquel sont positionnés, d'une part au moins un joint torique conçu apte à créer un volume étanche en dépression pour le maintien d'une dite ébauche, et d'autre part au moins un appui fixe conçu apte à supporter la même ébauche au voisinage du plus grand diamètre de cette dernière, ledit joint torique étant conçu apte à se déformer sous l'effet d'une dépression appliquée audit orifice sans à aucun moment déformer une ébauche positionnée en appui à la fois sur ledit appui fixe et sur ledit joint torique .

L'invention concerne selon la revendication 15 encore un procédé d'usinage et de polissage de lentilles optiques ou ophtalmiques en verre minéral ou organique caractérisé en ce que :
- on reporte des moyens de repérage sur une ébauche avant, pendant ou après usinage ;
- on évalue la position desdits moyens de repérage par l'intermédiaire de moyens de contrôle que comporte ladite machine conçus aptes à positionner des moyens d'usinage selon un premier axe pour procéder à l'usinage de ladite ébauche ;
- on usine ladite ébauche avec lesdits moyens d'usinage ;
- on polit chaque face de la lentille obtenue après usinage avec des moyens de polissage.

D'autres buts, avantages et caractéristiques de l'invention apparaîtront à la lecture de la description qui va suivre, d'un mode de réalisation d'une machine, d'un outillage porte-pièce conçu apte à améliorer encore les performances de cette machine, et d'un procédé selon l'invention, pour l'usinage de lentilles ophtalmiques ou optiques, en regard des figures annexées où :
- la figure 1 est une vue schématisée et en perspective d'une machine selon l'invention ;
- la figure 2 est une vue schématisée et en perspective de moyens de maintien porte-pièce que comporte ladite machine;
- la figure 3 est une vue schématisée de moyens d'usinage que comporte ladite machine, portant un outil d'usinage, en position d'usinage ;
- la figure 4 est une vue schématisée et de dessous d'un chariot que comporte ladite machine selon un premier axe Z, et qui est conçu apte à porter des moyens d'usinage ou/et de polissage;
- la figure 5 est une vue schématisée, en coupe, de moyens de maintien porte-pièce, analogues à la figure 2, dans un mode de réalisation particulier de l'invention ;
- la figure 6 est une vue analogue à la figure 5 précisant le maintien d'une ébauche pour l'usinage de sa face convexe ;
- la figure 7 est une vue analogue à la figure 6 précisant le maintien d'une ébauche pour l'usinage de sa face concave.

La présente invention concerne une machine ophtalmique d'usinage et de polissage 1 d'ébauche de lentille en verre minéral ou organique, ou de matières plastiques, notamment de lentilles ophtalmiques, comportant au moins un outil 2 d'usinage et/ou de polissage, des moyens d'usinage 3 conçus aptes à entraîner cet outil 2 selon un premier axe d'usinage Z1, et des moyens de support de pièce 4.

La présente description s'attache plus précisément à l'utilisation préférée de réalisation de composants d'optiques, soit en particulier des lentilles rigides ou souples, ou des lentilles de contact, ou encore des éléments de monture de lunettes, pour la réalisation desquels l'invention est particulièrement bien adaptée. On comprend que l'invention est, encore, utilisable pour de nombreuses applications de réalisation de surfaces nécessitant un état de surface très fin, en particulier poli, sur des objets présentant différentes faces à usiner par retournement, tels que flacons, médailles, moules, bijoux ou similaires.

Sur ces moyens de support de pièce 4 sont agencés des moyens de maintien 5 conçus aptes à maintenir au moins une ébauche 100. Cette dernière comporte au moins une première face 101 et une deuxième face 102, opposées l'une à l'autre.

De façon avantageuse, la machine ophtalmique 1 comporte des moyens de retournement d'une telle ébauche 100 pour permettre son usinage sur chacune des faces 101 et 102.

Selon l'invention, la machine ophtalmique 1 est conçue de façon à permettre la réalisation de repères utilisables pour garantir un repositionnement parfait lors du retournement de l'ébauche, pour passer de l'usinage de la première face 101 à celui de la deuxième face 102, ou inversement. A cet effet, l'outil d'usinage 2 est conçu apte à reporter sur l'ébauche 100 des moyens de repérage reconnaissables ou identifiables par des moyens de contrôle que comporte la machine ophtalmique 1, pour permettre le repositionnement de l'ébauche 100 sur les moyens de maintien 5 après usinage de la face opposée.

Dans la suite de la description, on considèrera que l'on entend par première face la première face qui est usinée, concave ou convexe dans le cas particulier d'une lentille. Ceci n'empêche évidemment pas le retour à la première face après l'usinage de la deuxième.

Les moyens de contrôle peuvent comporter des premiers moyens de contrôle 6 situés sur un axe Z3 que comporte la machine, de préférence parallèle ou confondu avec le premier axe Z1, et des seconds moyens de contrôle 7 situés au niveau de moyens de maintien 5 tels qu'un outillage porte-pièce. Ces seconds moyens de contrôle 7 peuvent avantageusement comporter des moyens de contrôle de positionnement, en particulier des pions de centrage ou analogues.

La machine ophtalmique 1 est agencée, tel que visible sur la figure 1, à la façon d'une machine-outil telle qu'un centre d'usinage. Il comporte un bâti principal 8, qui porte lui-même des bâtis secondaires 9 portant eux-mêmes des chariots 10, qui sont orientés dans un repère cartésien orthogonal direct selon les axes X, Y, Z, ce dernier axe Z étant parallèle ou confondu avec le premier axe Z1, et avec, pour chacun de ces axes, au moins un chariot, respectivement 10X, 10Y, 10Z. Les axes X et Z définissent un plan horizontal H, les axes X et Y un premier plan vertical Vxy, et les axes Z et Y un second plan vertical Vzy.

Avantageusement, pour un meilleur amortissement des vibrations et pour une excellente reproductibilité des usinages et des contrôles, la machine est conçue sous forme d'un portique en granite, supporté par un banc lui-même en granite.

Les mouvements des chariots selon des axes X, Y et Z sont avantageusement réalisés par des moteurs linéaires. Ainsi on évite les contraintes mécaniques engendrées par les systèmes vis-écrou de l'art antérieur, et la précision est accrue. Les règles de mesure et leur électronique sont intégrées à ces moteurs, la précision et en même temps la dynamique de la machine s'en trouvent améliorées.

Un bâti secondaire 9Z selon l'axe Z, correspondant aux moyens d'usinage 3, comporte des moyens d'entraînement, de préférence constitués par un tel moteur linéaire, d'au moins un chariot 10Z conçu apte à porter une broche d'usinage 11, comportant un porte-outil 12, dans lequel est monté un outil 2, se déplaçant ainsi selon le premier axe Z1 parallèle ou confondu avec l'axe Z de la machine ophtalmique 1.

Le bâti secondaire 9Z supporte ainsi un ou plusieurs chariots 10Z, chacun conçu apte à porter des moyens d'usinage 3, ou /et premiers moyens de contrôle 6, ou/et des moyens de polissage 13. L'utilisation de chariots séparés permet de gérer indépendamment des axes secondaires tels le premier axe Z1 d'usinage, un second axe Z2 de polissage parallèle ou confondu avec le premier axe Z1, un axe Z3 de contrôle parallèle ou confondu avec le premier axe Z1.

Cette réalisation est toutefois coûteuse, et, dans une réalisation plus économique, tel que visible sur la figure 4, le chariot 10Z regroupe avantageusement, juxtaposés selon des axes Z1, ou/et Z3, ou/et Z2, parallèles les uns aux autres, des moyens d'usinage 3, ou /et premiers moyens de contrôle 6, ou/et des moyens de polissage 13.

Ce mode préféré de réalisation ne nécessite qu'un dimensionnement suffisamment large de la machine ophtalmique 1, en particulier en ce qui concerne ses courses en X, Y, et Z, pour éviter tout risque d'interférence entre d'une part les pièces usinées ou ébauches 100, leurs moyens de maintien 5 et les moyens de support 4, et d'autre part les moyens d'usinage 3, ou /et premiers moyens de contrôle 6, ou/et des moyens de polissage 13, et bien sûr les chariots respectifs sur lesquels sont disposés ces différents éléments. La position de chacun des moyens, et donc de chaque outil 2, est donc parfaitement connue. Naturellement il est possible d'équiper la machine ophtalmique 1 de moyens de changement d'outil, en manuel ou en automatique, que ce soit pour les moyens d'usinage 3, ou /et premiers moyens de contrôle 6, ou/et des moyens de polissage 13. Dans une même logique de simplification de la machine ophtalmique 1, il peut être moins coûteux de dupliquer certains de ces moyens, alors chacun muni à son extrémités d'un outil différent.

Les moyens d'usinage 3, dans un mode non limitatif, sont constitués par au moins une broche d'usinage 11, ou une électro-broche, ou similaire, entraînant un outil 2 d'usinage tel qu'une fraise ou une meule, par exemple une fraise-boule 16 tel que visible sur la figure 3, ou encore tout outil adéquat, de forme cylindrique, conique, ou de forme adaptée aux usinages à réaliser. De façon préférée, on choisit l'outil 2 suffisamment polyvalent pour autoriser à la fois l'usinage, dans un premier temps de la première face 101, et dans un deuxième temps de la seconde face 102 d'une ébauche 100.

Avantageusement on utilise un outil 2 d'usinage à embout hémisphérique, permettant d'usiner la totalité d'une surface gauche complexe, et travaillant, quand cela est possible, sur sa partie la plus éloignée de son axe principal, pour avoir la plus grande vitesse périphérique possible, et donc un usinage de meilleure qualité.

Avantageusement, dans le cas de lentille d'optique destinées à être fixées sur des montures de lunettes ou autre, afin d'éviter un usinage de détourage en reprise, long et nécessitant beaucoup d'enlèvement de matière, la forme extérieure de la lentille selon sa tranche est usinée sur la machine ophtalmique 1 avec le même outil 2 servant à l'usinage de ses faces, et en particulier l'outil d'ébauche dans le cas où on utilise plusieurs outils successifs. A cet effet, on utilise de préférence un outil 2 comportant une partie cylindrique, par exemple faisant suite à un embout hémisphérique.

De la même façon, si la tranche de la lentille doit recevoir un profil en biseau, la machine ophtalmique 1 peut être utilisée comme une machine à déborder d'opticien. On utilise alors un outil 2 comportant une ou plusieurs arêtes ou surfaces de coupe de forme complémentaire au profil du biseau.

Les premiers moyens de contrôle 6 peuvent être de type avec ou sans contact, par exemple de type optique, à ultrasons, tactile ou encore inductif tels que des palpeurs «Renishaw» ou similaires, et peuvent comporter un embout 17 tel qu'un embout dit étoile, classique sur des centres de mesure ou sur des machines d'usinage pour effectuer une mesure tridimensionnelle. Ces premiers moyens de contrôle 6 permettent la vérification de chaque usinage, des usinages successifs si c'est le cas, ainsi que le bon replacement de l'ébauche après son retournement. Ils permettent de fournir les valeurs de décalage d'origine ou/et d'inclinaison d'axes à prendre en compte lors d'un éventuel recalcul de la trajectoire de l'outil d'usinage ou de l'outil de polissage.

De façon préférée, la machine ophtalmique 1 comporte une tête laser de gravure et/ou de contrôle conçue apte à vérifier, ou/et indexer, ou/et contrôler, les moyens de repérage reportés par l'outil 2 d'usinage. On comprend que la machine ophtalmique 1 est conçue apte à reporter sur l'ébauche 100 des moyens de repérage, qui peuvent être réalisés par les moyens d'usinage 3, ou encore par des moyens annexes tels qu'une telle tête laser de gravure. Les premiers moyens de contrôle 6 peuvent également intégrer une telle tête laser pour vérifier, ou/et d'indexer, ou/et contrôler ces moyens de repérage.

De façon avantageuse et innovante, les moyens de polissage 13 peuvent comporter un laser, avec un faisceau assez large, c'est-à-dire de quelques millimètres carrés de section, qui permet d'apporter une finition parfaite après usinage. Le même laser peut aussi être utilisé pour des tâches de gravage ou similaire.

On reporte ces moyens de repérage sous forme d'indexations faites sur la première face 101 ou/et sur la seconde face 102, par exemple par gravure de repères, traits, mires, codes-barres ou similaires, ou sur une autre surface de la pièce à usiner telle que la tranche d'une lentille, sous la forme d'encoches ou similaires.

Le chariot 10Z selon l'axe Z peut encore comporter des moyens d'usinage annexes, tels qu'une petite broche de perçage ou analogue, conçus aptes à la réalisation d'usinages particuliers, tels que des trous de perçage sur des lentilles de lunettes, sans dépose de l'ébauche.

Avantageusement la machine ophtalmique 1, comporte, au niveau de l'axe Z, des moyens de polissage 13 pour l'entraînement d'au moins un embout de polissage 15 selon un second axe Z2 parallèle ou confondu avec ledit premier axe Z1 des moyens d'usinage 3. Ces moyens de polissage 13 permettent d'y terminer complètement la fabrication, en particulier dans le cas d'une lentille optique. De façon préférée, ces moyens de polissage 13 comportent au moins une tête à ultrasons 14 portant un embout de polissage 15, par l'intermédiaire d'un porte-outil si nécessaire. Cette tête à ultrasons 14 permet de polir la pièce usinée, après usinage de finition à la fraise ou/et à la meule, avec des déplacements point par point, sur chacune de ses faces. La tête à ultrasons 14 permet, dans une application préférée mais non limitative, d'appliquer à l'embout 15 une vibration à une fréquence ultrasonique, notamment comprise entre 10 et 30 kHz, que l'on choisit de préférence voisine de 25 kHz pour un bon compromis entre bruit et qualité. La génération de vibration à fréquence ultrasonique peut en particulier être faite par un moyen d'excitation délivrant un signal sinusoïdal à un convertisseur constitué d'au moins deux céramiques piézoélectriques mises en contrainte entre deux masses métalliques, lesquelles céramiques se déforment et se contractent en fonction de la fréquence du signal sinusoïdal délivré. La fréquence de résonance des masses métalliques concorde avec la fréquence de ce signal, ce qui a pour conséquence d'amplifier le mouvement de vibration de ces masses. Leurs vibrations sont transmises à l'embout 15, avec si nécessaire interposition d'un amplificateur. On exécute, selon le second axe Z2, un mouvement relatif de pénétration de l'embout 15 dans l'ébauche 100 jusqu'à l'atteinte par l'embout 15, d'une profondeur déterminée. La vitesse de pénétration est choisie selon la nature de l'ébauche 100.

On peut avantageusement utiliser les moyens de polissage 13 sur chaque face usinée avant retournement de l'ébauche. Afin d'éviter de créer des défauts entre les phases d'usinage, de polissage et de retournement, la machine ophtalmique 1 est avantageusement équipée de moyens de nettoyage par lavage ou/et de lubrification, de soufflage, de nettoyage par ultrasons, ou similaire.

La machine ophtalmique 1 comporte encore avantageusement au moins un groupe de refroidissement, en particulier pour le refroidissement du fluide de lubrification utilisé pour l'usinage, et qui peut aussi être utilisé pour le refroidissement des électrobroches ou autres moyens de'usinage, et pour stabiliser, si souhaité, la température des bâtis et des chariots.

Dans le souci de ne pas cumuler de vibrations avec les deux autres axes X et Y, les différents moyens actifs, c'est-à-dire les moyens d'usinage 3 ou/et les moyens de polissage 13 ne sont montés que sur le chariot 10Z de l'axe Z, ou sur des chariots séparés équipant le bâti secondaire 9Z de l'axe Z.

Dans un mode préféré de réalisation, non limitatif, le bâti principal 8 porte un bâti secondaire 9X, qui supporte lui-même au moins un chariot 10X mobile selon l'axe X horizontal. Ce dernier porte lui-même au moins un chariot 10Y mobile selon l'axe Y. Ce chariot 10Y porte à son tour des moyens de support de pièces 4 portant des moyens de maintien 5 d'au moins une ébauche 100. Si la course du chariot 10X sur l'axe X est suffisante, on peut usiner deux ébauches 100 simultanément.

Cette architecture est préférée pour réaliser la machine ophtalmique 1, dans son application à l'usinage de lentilles optiques par paire, sous la forme d'une machine compacte, n'excédant pas l'encombrement au sol d'une palette normalisée, et ne nécessitant pas de génie civil particulier, le bâti principal 8 pouvant au contraire être conçu mobile. D'autres architectures sont imaginables, mais conduisent au renchérissement de la machine, ou à un volume hors tout très supérieur.

Selon l'invention, de façon préférée, les moyens de support de pièces 4 comportent au moins un outillage porte-pièce 19. Celui-ci comporte une surface d'appui oblique inclinée 20 par rapport à une surface de montage 230 que comporte ce porte-pièce 19 pour son montage sur un bâti ou un chariot, selon un premier angle α par rapport à l'axe Y orthogonal à l'axe Z1 dans un plan Vzy, et selon un second angle β par rapport à l'axe X orthogonal à l'axe Z1 et à l'axe Y dans un plan H, les angles α et ß étant de façon préférée chacun compris entre 20° et 45°.

Cette surface d'appui 20 porte les moyens de maintien 5 de l'ébauche 100. Ceux-ci comportent avantageusement des éléments d'indexation, par exemple par des pions de centrage ou similaires, pour positionner l'ébauche correctement lors de son retournement afin d'usiner la seconde face en cohérence parfaite avec la première.

Les moyens de maintien 5, dans une exécution préférée et non limitative de l'invention, sont conçus pour un maintien d'au moins une ébauche 100 par dépression.

Avantageusement le maintien par dépression est réalisé par l'actionnement d'une pompe à vide, par exemple de type « ML20 PIAB » à effet venturi au niveau d'un orifice 21.

Cet outillage porte-pièce 19 est conçu principalement pour le maintien d'une ébauche 100 de lentille en forme de calotte sphérique ou similaire.

Conçu de façon préférée pour la mise en oeuvre de la machine d'usinage 1 selon l'invention, l'outillage 19 est polyvalent et adaptable à d'autres moyens d'usinage, definition ou decontrôle.

L'outillage 19 comporte, montés sur une surface d'appui 20 oblique par rapport à une surface de montage 230 que comporte l'outillage porte-pièce 19 pour son montage sur un bâti ou sur un chariot d'une machine d'usinage d'ébauches, et notamment de la machine ophtalmique 1 selon l'invention, des moyens de maintien 5 de cette ébauche 100, qui sont conçus pour le maintien d'au moins une ébauche 100 par dépression au niveau d'un orifice 21.

Autour de cet orifice 21 sont positionnés, d'une part au moins un joint torique 22 conçu apte à créer un volume étanche en dépression pour le maintien d'une ébauche 100, et d'autre part au moins un appui fixe 221 conçu apte à supporter la même ébauche 100, de préférence au voisinage du plus grand diamètre de cette dernière. Ce joint torique 22, monté au niveau de la surface d'appui 20, est conçu apte à se déformer sous l'effet d'une dépression appliquée à l'orifice 21 sans à aucun moment déformer une ébauche 100 qui est positionnée en appui à la fois sur l'appui fixe 221 et sur le joint torique 22.

De façon préférée, les moyens d'appui fixe 221 sont continus sous forme d'un tore coaxial au joint torique 22, ou sont constitués de touches constituant des segments d'un tel tore.

De façon avantageuse, la position axiale du joint torique 22 est réglable par l'effet de moyens de réglage 223 selon une direction normale à la surface d'appui 20 et à l'ébauche 100.

Pour un état de surface parfait, l'outillage 19 comporte de préférence au moins un appui réglable 222 conçu apte à prendre appui sur l'ébauche 100 dans la partie centrale de cette dernière.

Avantageusement, les moyens de réglage 223 et l'appui réglable 222 sont indépendants l'un de l'autre.

Le joint torique 22, dans un exemple de réalisation non limitatif, de 6 mm de diamètre de tore et d'une dureté de 30 shore, permettant ainsi de fixer les ébauches 100, notamment lentilles, directement sur le porte-pièce 19, sans déformation mécanique due à des mors ou similaires. Le joint torique 22 est conçu apte à se déformer sans à aucun moment déformer l'ébauche 100.

Dans un mode de réalisation avantageux tel que visible sur la figure 5, l'ébauche 100 est en appui sur le joint torique 22, qui peut être rendu réglable par des moyens de réglage 223 tels une bague de poussée, par exemple filetée, ainsi que sur au moins un appui fixe 221 au voisinage du plus grand diamètre de l'ébauche 100, et de préférence dans une zone de l'ébauche 100 qui sera perdue après détourage. La partie centrale de l'ébauche 100 est avantageusement en appui sur un appui réglable 222, dans une matière non marquante, par exemple en élastomère, le réglage pouvant être fait par vis, ou par des moyens de rappel élastique, ou similaire. Ces dispositions permettent d'amortir toutes les vibrations et autorisent un état de surface parfait lors de l'usinage.

L'appui réglable 222 se place en position automatiquement lors de la mise en place de l'ébauche 100, de ce fait le joint torique 22 se déforme de la même manière que le joint extérieur.

L'indépendance des réglages permet, après avoir positionné une ébauche en appui sur l'appui fixe 221, un premier réglage de l'appui, par manoeuvre de l'appui réglable 222 et des moyens de réglage 223, pour tenir compte de la concavité de l'ébauche 100, peut être réalisé avec une légère mise en dépression réalisée par exemple au niveau d'un raccordement 231 à une pompe à dépression. L'appui définitif pour l'usinage intervient ensuite, avce écrasement du joint torique 22 sous l'effet d'une forte dépression appliquée au niveau du venturi 21 par un raccordement 232 à la pompe à dépression. Naturellement, il reste possible de modifier les réglages de l'appui réglable 222 et des moyens de réglage 223 pour obtenir un parfait maintien sans générer de contraintes mécaniques à l'intérieur de l'ébauche, et pour permttre un usinage avec un état de surface parfait selon les exigences de l'optique.

La figure 6 illustre le maintien d'une ébauche 100 présentant sa face convexe aux moyens d'usinage, et le figure 7 le cas inverse d'une présentation de la face concave. On voit clairement la différence de positionnement de l'appui réglable 222 et des moyens de réglage 223 d'un cas à l'autre. L'outillage 19 est à la fois polyvalent et très compact, ce qui autorise, même sur une machine d'usinage de petite taille, le montage d'une panoplie de plusieurs outillages 19 équipés d'ébauches 100.

Préférentiellement la machine ophtalmique 1 est équipée de au moins deux porte-pièces 19, il est alors possible d'usiner une surface convexe sur l'un et une surface concave sur l'autre, sans intervention de l'opérateur ni d'un manipulateur. On peut aussi réaliser deux surfaces concaves ou deux surfaces convexes simultanément. Par exemple, l'usinage de la surface convexe pour un oeil droit et pour un oeil gauche d'une paire de lunettes ou de lentilles est réalisé dans un seul cycle, pour une même commande client, et sans intervention de l'opérateur.

Le système selon l'invention supporte également, sans modification, un verre bloqué, comme dans la technologie existante.

Un autre mode de maintien de l'ébauche 100 sur la surface d'appui oblique 20 du porte-pièce 19 consiste à fixer sur cette dernière, au niveau d'un moyen de préhension qu'elle comporte, un insert solidaire d'une couche de métal fusible épousant, par l'intermédiaire d'un film adhésif, une des faces de l'ébauche 100 opposée à la face à usiner. Un tel métal fusible est choisi parmi des alliages à basse température de fusion, par exemple 47°C, afin de ne pas endommager ni déformer l'ébauche 100 quand celle-ci est une lentille en matière organique.

L'usinage ou le marquage préalable de moyens de repérage pour le positionnement de l'ébauche 100 lors de son retournement autorise la manipulation par un robot.

En particulier dans le cas de lentilles optiques de correction, avec un robot, les lentilles peuvent permutées pour usiner les deux faces des lentilles correspondant à l'oeil droit et à l'oeil gauche. De cette manière, les deux lentilles sont usinées des deux cotés. On usine ainsi deux lentilles finies de prescription.

La machine ophtalmique 1 est équipée d'un calculateur, ou d'un ordinateur, ou similaire, indépendant qui calcule les surfaces à usiner. On peut donc usiner des surfaces simples et ou bien des surfaces complexes comme les surfaces asphériques ou progressives pour l'optique ophtalmique. L'usinage d'autres surfaces n'est limité que par les courses de la machine ophtalmique 1.

De préférence, l'ordinateur n'est intégré, ni dans le bâti 8, ni sur la machine ophtalmique 1 elle-même, de façon à faciliter la maintenance et l'évolution du matériel informatique.

Habituellement le procédé utilisé pour usiner d'une lentille ophtalmique comporte un démarrage d'un usinage en périphérie de la lentille, un déplacement de l'outil suivant un hélicoïde pour terminer sa course de travail au centre de la lentille. Si ce procédé évite une inversion du sens de déplacement de l'axe Z de la machine, indispensable pour un usinage sans défaut d'état de surface, il occasionne néanmoins un léger défaut au centre de la pièce car les écarts de cotes Z au centre sont très faibles en valeurs, et l'outil 2 doit atteindre sa cote et simultanément se dégager. De plus, cette fin d'usinage correspond à l'usinage du centre optique de la pièce qui ne doit supporter aucun défaut.

Avantageusement, et toujours selon un mode particulier de réalisation de l'invention, l'outil 2 usine une ébauche 100 de type lentille, par exemple de diamètre 66mm, par balayage en se déplaçant sur des lignes horizontales ou verticales. Afin d'éviter l'inversion de sens sur l'axe Z, l'ébauche 100 est maintenue par un porte-pièce 19 au niveau d'une surface d'appui 20 inclinée par rapport aux axes les axes X et Y, afin que les déplacements sur l'axe Z soient toujours dans le même sens, notamment positifs, c'est-à-dire que l'on réalise un usinage en Z toujours croissant ou bien toujours décroissant sur toute la séquence d'usinage d'une des faces 101 ou 102 de l'ébauche 100. Ceci permet de prévenir toute altération de la surface. Le positionnement d'une ébauche 100 sur une surface inclinée 20 est donc particulièrement avantageux quant à la qualité de l'usinage réalisé.

Les moyens d'usinage 3 permettent une gravure de la pièce à usiner, ce que peuvent aussi permettre une tête à ultrasons, un laser ou des moyens annexes tels qu'une broche équipée d'outils de petit diamètre. Ces gravures, telles que codes-barres, réalisées directement sur les ébauches 100 peuvent être superficielles, ou à l'intérieur de l'une des faces 101 ou 102, ou encore sur une autre surface de l'ébauche 100 telle que sa tranche. Leur localisation par les premiers moyens de contrôle 6 permet la mise en oeuvre d'un programme spécifique d'usinage et/ou de polissage, ou encore de lancer et d'effectuer un recalcul complet de la trajectoire d'usinage et/ou de polissage.

Un porte-pièce 19 comportant une surface d'appui 20 inclinée, comme précédemment décrit, permet d'avoir plusieurs avantages notables. Le fait d'incliner la surface d'appui 20 évite d'usiner sur des points proches de l'axe principal de l'outil 2, et permet d'utiliser celui-ci dans des zones où la vitesse est plus importante. La qualité et la rentabilité de l'usinage s'en trouvent améliorées.

Un autre avantage de l'inclinaison de la surface d'appui 20 suivant les deux axes X et Y permet de n'avoir qu'un point de contact entre l'outil 2 et la surface à usiner, et surtout en ne travaillant que sur trois axes au lieu de quatre voire cinq axes, ce qui autorise le recours à une machine simple et peu coûteuse. Sur une machine-outil, selon son type, la précision des axes est de l'ordre à quelques microns à quelques dizaines de microns. Le recours à un quatrième axe voire un cinquième axe ajoute des incertitudes qui influencent sur la précision de la pièce usinée. Selon l'invention, l'outil 2 est réalisé avec une précision du même ordre que celle des axes de machine équipés de moteurs linéaires, donc trois axes suffisent pour réaliser précisément une surface. La précision des formels des outils est aujourd'hui réalisée avec une très grande exactitude, proche ou équivalente au micron. Avec une machine trois axes, le fait d'avoir un point de contact variable, au niveau de l'outil 2, entre ce dernier et la surface usinée, n'altère pas le résultat final sur la pièce, car on s'affranchit, encore, des erreurs d'usinage qu'entraîneraient des axes supplémentaires.

Avantageusement, en inclinant la surface d'appui 20, on effectue les déplacements suivant les trois axes sur de plus grandes distances. Ainsi, en évitant le travail des glissières sur les mêmes très courtes distances, on limite leur usure.

Un autre avantage de l'inclinaison de la surface d'appui 20 est de faciliter l'évacuation des copeaux et du liquide de coupe, permettant ainsi d'éviter toute présence de copeaux et/ou de poussière sur la surface pendant l'usinage, et ainsi de prévenir toute rayure sur la surface. Cet aspect est primordial pour les surfaces ayant une courbure concave, de plus la préhension manuelle ou automatique s'en trouve améliorée du fait que la surface ne retient pas le liquide de coupe. De plus sur la machine, les axes X et Y sont placés suivant un plan vertical Vxy, ce principe permet un dégagement des copeaux et une élimination du liquide de coupe améliorés. Enfin pour permettre une évacuation des copeaux plus aisée le bâti principal 8 comporte une ouverture 23 pour leur évacuation, ou encore une pente dans le même but, disposée sous la zone d'usinage. Pour protéger les axes, aucun axe moteur ne se trouve en-dessous de la pièce à usiner, ni au-dessous des copeaux, et en particulier les moyens d'usinage 3 et les premiers moyens de contrôle 6, ou encore les moyens de polissage 13 sont suspendus sous le bâti secondaire 9Z et sont particulièrement bien protégés pendant le cycle d'usinage ou de polissage.

On a vu précédemment qu'un usinage en spirale créait un défaut au milieu de la lentille. Cependant, suivant une autre caractéristique de l'invention, on peut utiliser un usinage en spirale en phase d'ébauche en commençant par l'extérieur de la pièce, puis, lorsqu'on arrive au centre de la surface, on continue l'usinage par un autre usinage en spirale en partant du centre vers l'extérieur de la pièce. Ce dernier usinage enlève une quantité de matière correspondant à une passe de finition. Une équation de raccordement est intégrée au centre de la pièce, entre ces deux spirales avec une valeur de profondeur de passe de finition.

Selon une autre méthode, le point final de la spirale peut aussi être déplacé du sommet de la surface vers la périphérie de la pièce, afin de minimiser les risques de défaut d'usinage évoqués ci-dessus.

L'invention concerne encore un procédé d'usinage et/ou de polissage d'une ébauche de lentille optique ou ophtalmique, selon les étapes suivantes :
- on reporte des moyens de repérage sur ladite ébauche avant, pendant ou après usinage ;
- on évalue la position desdits moyens de repérage par l'intermédiaire de moyens de contrôle que comporte la machine ophtalmique 1 apte à positionner des moyens d'usinage pour procéder à l'usinage de ladite ébauche ;
- on usine ladite ébauche avec des moyens d'usinage ;
- on polit la lentille obtenue, après usinage, avec des moyens de polissage.

Selon une autre caractéristique de l'invention avec un moyen de retournement, les lentilles peuvent être changés de place et inversées pour usiner l'oeil droit et l'oeil gauche. De cette manière, les deux lentilles sont usinées des deux cotés. On usine ainsi deux lentilles finies de prescription. Ce moyen de retournement peut être de type manuel tel qu'un opérateur ou automatique tel qu'un robot.

En sommé, l'invention propose des solutions nouvelles pour une fabrication complète de lentilles ophtalmiques ou de verres optiques, qui inclut l'usinage, le polissage, le contrôle et l'identification.

La conception de l'architecture de la machine ophtalmique s'éligne des machines connues de l'état de la technique, qui ne comportaient que des axes rotatifs, et, par là-même, rendaient tout usinage par balayage impossible. Le choix d'équipement de la machine ophtalmique de l'invention avec des axes linéaires permet d'effectuer tous types de balayage souhaités, en particulier pour éviter les défauts au centre de la lentille. Le positionnement relatif des axes est conçu pour une parfaite évacuation des copeaux et des déchets d'usinage ou de polissage, évitant ainsi tout endomamgement de la pièce en cours d'usinage.

La conception particulière d'un outillage porte-pièce en appui oblique par rapport aux plans de références définis par le système d'axes linéaires de la machine permet un usinage par balayage non perturbé par des inversions d'axes au cours de l'usinage d'un contour.

L'invention s'est encore attachée à procurer un maintien à la fois très précis et ferme sur un outillage porte-pièce à dépression, spécialement conçu pour prévenir toute déformation sous contrainte de l'ébauche en cours d'usinage. Cet outillage porte-pièce spécial est conçu avec une face d'appui inclinée pour assurer cet appui oblique. Cet outillage porte-pièce est conçu pour une manipulation aisée des ébauches ∞ lentilles par un manipulateur tel que robot opu similaire, car tout le pourtour de la pièce est dégagé, et la préhension est alors facilitée. De surcroît, la machine ophtalmique est conçue pour l'usinage de surfaces d'indexage ainsi que de marquages sur l'ébauche, ces marquages à des fins d'identification ou/et de repérage ou/et de positionnement, et l'outillage porte-pièce est conçu pour centrer directement l'ébauche par rapport à ces surfaces d'indexage.

La machine ophtalmique comporte aussi des moyens de commande des axes de la machine, de ses fonctions annexes et de ses servitudes. Ces moyens de commande sont interfacés avec des moyens de contrôle que comporte aussi la machine selon l'invention, lesquels sont conçus aptes à effectuer des contrôles dimensionnels, aussi bien absolus qu'en référence à des marquages effectués sur l'ébauche ou la lentille. Les résultats de ces contrôles sont traduits en écarts par rapport à des valeurs théoriques, et renvoyés aux moyens de commande pour piloter très précisément, aussi bien les mouvements de manipulateurs de positionnement ou de retournement des pièces, que les mouvements des axes de la machine ophtalmique pour l'usinage de finition, le polissage ou le marquage des lentilles.

Quoique dédiée d'abord à l'usinage de lentilles souples ou rigides, l'invention est polyvalente et utilisable avec profit dans le domaine des surfaces polies, tels que miroirs, flacons, ou similaires.

## Revendications

1. Machine ophtalmique d'usinage et/ou de polissage (1) d'ébauche (100) de lentille ou de matière plastique comportant au moins un outil (2) d'usinage et/ou de polissage, des moyens d'usinage (3) selon un premier axe (Z1) conçus aptes à entraîner ledit outil (2), des moyens de support de pièce(4) sur lesquels sont agencés des moyens de maintien (5) d'au moins une ébauche (100) laquelle comporte une première face (101) et une deuxième face (102) opposées l'une à l'autre, des moyens de retournement de ladite ébauche pour permettre son usinage sur chacune desdites fanes, lesdits moyens d'usinage (3) étant conçus aptes à reporter des moyens de repérage reconnaissables ou identifiables par des moyens de contrôle ou encore conçus aptes au repositionnement de ladite ébauche (100) sur lesdits moyens de maintien (5) après usinage de la face opposée, ledit dispositif (1) comportant un bâti principal (8) portant des bâtis secondaires (9) portant eux-mêmes des chariots (10) orientés dans un repère cartésien orthogonal direct selon des axes (X ; Y ; Z), ce dernier (Z) étant parallèle ou confondu avec ledit premier axe (Z1), lesdits axes (X) et (Z) définissant un plan horizontal (H), lesdits axes (X) et (Y) définissant un premier plan vertical (Vxy), et lesdits axes (Z) et (Y) définissant une second plan vertical (Vzy), **caractérisé en ce que** lesdits moyens de support de pièces (4) comportent au moins un porte-pièce (19) comportant une surface d' appui oblique inclinée (20), selon un angle (α) par rapport audit axe (Y) dans ledit plan (Vzy), et selon un angle (β) par rapport audit axe (X) dans ledit plan (H), ladite surface d'appui (20) portant lesdits moyens de maintien (5) d'une ébauche (100), ledit dispositif (1) étant ainsi conçu apte à réaliser un usinage en Z selon ledit premier axe (Z1) toujours croissant ou bien toujours décroissant sur toute la séquence d'usinage d'une des faces de ladite ébauche (100), et lesdits angles (α) et (ß) étant chacun compris entre 20° et 45°.

2. Machine ophtalmique (1) selon la revendication 1, **caractérisé par le fait que** lesdits moyens de maintien (5) comportent des éléments d'indexation, par des pions de centrage ou similaires, pour positionner une ébauche (100) correctement lors de son retournement afin d'usiner sa deuxième face (102) en cohérence parfaite avec sa première face (101).

3. Machine ophtalmique (1) selon la revendication 1 ou 2, **caractérisé par le fait que** lesdits moyens de maintien (5) sont conçus aptes au maintien d'au moins une ébauche (100) par dépression sur un joint torique (22), par l'actionnement d'une pompe à vide à effet venturi au niveau d'un orifice (21) autour duquel on positionne, sur ladite surface d'appui oblique (20), ledit joint torique (22), celui-ci étant conçu apte à se déformer sans à aucun moment déformer ladite ébauche (100).

4. Machine ophtalmique (1) selon la revendication 3, **caractérisé par le fait que** lesdits moyens de maintien (5) comportent un ou plusieurs appuis fixes (221) de ladite ébauche (100) au voisinage de son plus grand diamètre, et des moyens de réglage (223) d'appui dudit joint torique (22).

5. Machine ophtalmique (1) selon l'une des revendications 1 à 4, **caractérisé par le fait que** lesdits moyens de maintien (5) comportent un appui réglable (222) central au voisinage du centre de ladite ébauche (100), dans une matière non marquante.

6. Machine ophtalmique (1) selon l'une des revendications 1 à 5, **caractérisé par le fait qu'**il est équipé de deux porte-pièces (19).

7. Machine ophtalmique (1) selon l'une quelconque des revendications précédentes **caractérisé par le fait que** lesdits moyens de maintien (5) sont montés sur une surface d'appui (20) oblique par rapport à une surface de montage (230) qu'ils comportent pour leur montage sur un bâti ou sur un chariot, ladite surface d'appui (20) étant oblique selon un premier angle (α) par rapport à un axe (Y) orthogonal audit axe (Z1) dans un plan (Vzy), et selon un second angle (β) par rapport à un axe (X) orthogonal audit axe (Z1) et audit axe (Y) dans un plan (H), lesdits angles (α) et (ß) étant chacun compris entre 20° et 45°.

8. Machine ophtalmique (1) selon l'une quelconque des revendication précédentes, **caractérisé par le fait que** lesdits moyens de maintien (5) comportent au moins un outillage porte-pièce (19) pour maintien d'une ébauche (100) de lentille en forme de calotte sphérique ou similaire, lequel outillage porte-pièce (19) comporte, montés sur une surface d'appui (20) oblique par rapport à une surface de montage (230) que comporte ledit outillage porte-pièce (19) pour son montage sur un bâti ou sur une chariot, des moyens de maintien (5) de ladite ébauche (100) conçus pour le maintien d'au moins une ébauche (100) par dépression au niveau d'un orifice (21) autour duquel sont positionnés, d'une part au moins un joint torique (22) conçu apte à créer un volume étanche en dépression pour le maintien d'une dite ébauche (100), et d'autre part au moins un appui fixe (221) conçu apte à supporter la même ébauche (100) au voisinage du plus grand diamètre de cette dernière, ledit joint torique (22) étant conçu apte à se déformer sous l'effet d'une dépression appliquée audit orifice (21) sans à aucun moment déformer une ébauche (100) positionnée en appui à la fois sur ledit appui fixe (221) et sur ledit joint torique (22).

9. Machine ophtalmique (1) selon l'une des revendications précédentes, **caractérisé par le fait qu'**il comporte des moyens de polissage (13) pour l'entraînement d'au moins une embout de polissage (15) selon un second axe (Z2) parallèle ou confondu avec ledit premier axe (Z1) desdits moyens d'usinage (3), lesdits moyens de polissage (13) comportant au moins une tête à ultrasons (14).

10. Machine ophtalmique (1) selon l'une des revendications précédentes, **caractérisé par le fait qu'**il comporte une tête laser de gravure et/ou de contrôle conçue apte à vérifier, ou/et indexer, ou/et contrôler, lesdits moyens de repérage reportés par ledit outil (2) d'usinage.

11. Outillage porte-pièce (19) pour maintien d'une ébauche (100) de lentille en forme de calotte sphérique ou similaire, **caractérisé par le fait qu'**il comporte, montés sur une surface d'appui (20) oblique par rapport à une surface de montage (230) que comporte ledit outillage porte-pièce (19) pour son montage sur un bâti ou sur un chariot, des moyens de maintien (5) de ladite ébauche (100) conçus pour le maintien d'au moins une ébauche (100) par dépression au niveau d'un orifice (21) autour duquel sont positionnés, d'une part au moins un joint torique (22) conçu apte à créer un volume étanche en dépression pour le maintien d'une dite ébauche (100), et d'autre part au moins un appui fixe (221) conçu apte à supporter la même ébauche (100) au voisinage du plus grand diamètre de cette dernière, ledit joint torique (22) étant conçu apte à se déformer sous l'effet d'une dépression appliquée audit orifice (21) sans à aucun moment déformer une ébauche (100) positionnée en appui à la fois sur ledit appui fixe (221) et sur ledit joint torique (22).

12. Outillage porte-pièce (19) selon la revendication précédente, **caractérisé par le fait que** la position axiale dudit joint torique (22) est réglable par l'effet de moyens de réglage (223) selon une direction normale à ladite ébauche (100).

13. Outillage porte-pièce (19) selon la revendication 11 ou 12, **caractérisé par le fait qu'**il comporte au moins un appui réglable (222) conçu apte à prendre appui sur ladite ébauche (100) dans la partie centrale de cette dernière.

14. Outillage porte-pièce (19) selon les revendications 12 et 13, **caractérisé par le fait que** lesdits moyens de réglage (223) et ledit appui réglable (222) sont indépendants l'un de l'autre.

15. Procédé d'usinage et de polissage de lentilles optiques ou ophtalmiques en lentille minéral ou organique **caractérisé en ce que** :
- on reporte des moyens de repérage sur une ébauche (100) avant, pendant ou après usinage;
- on positionne ladite ébauche (100) sur des moyens de maintien (5) que comporte une machine (1) selon l'une des revendications 1 à 10 ;
- on évalue la position desdits moyens de repérage par l'intermédiaire de moyens de contrôle conçus aptes à positionner des moyens d'usinage (3) selon une premier axe (Z1) pour procéder à l'usinage de ladite ébauche (100) ;
- on usine ladite ébauche (100) avec lesdits moyens d'usinage (3), en réalisant un usinage en Z, parallèlement audit premiers axe (Z1), toujours croissant ou bien toujours décroissant sur toute la séquence d'usinage d'une des faces de ladite ébauche (100);
- on polit chaque face de la lentille obtenue, après usinage, avec des moyens de polissage (13).

16. Procédé selon la revendication 15, **caractérisé en ce que** on reporte lesdits moyens de repérage sous la forme d'indexations faites sur une première face (101) ou/et sur une seconde face (102) constituant une surface à usiner de ladite ébauche (100), ou bien sous la forme d'encoches faites sur ladite ébauche (100).

## Patentansprüche

1. Ophthalmische Maschine zum maschinellen Verarbeiten und/oder Polieren (1) eines Rohlings (100) einer Linse oder eines Kunststoffes, umfassend wenigstens ein Verarbeitungs- und/oder Polierwerkzeug (2), Mittel zum maschinellen Verarbeiten (3) nach einer ersten Achse (21), die geeignet vorgesehen sind, um das besagte Werkzeug (2) anzutreiben, Werkstückträgermittel (4), auf denen Mittel zum Halten (5) von wenigstens einem Rohling (100), der gegenüberliegend eine erste Fläche (101) und eine zweite Fläche (102) umfasst, angeordnet sind, Mittel zum Umdrehen des besagten Rohlings, um dessen Verarbeitung auf jeder der besagten Flächen zu ermöglichen, wobei die besagten Verarbeitungsmittel (3) geeignet vorgesehen sind, um Markiermittel anzubringen, die von Kontrollmittel erkennbar oder identifizierbar sind, oder auch geeignet vorgesehen sind, um den besagten Rohling (100) nach Bearbeitung der gegenüberliegenden Fläche wieder auf die besagten Haltemittel (5) zu positionieren, wobei die besagte Vorrichtung (1) ein Hauptgestell (8) umfasst, das Sekundärgestelle (9) trägt, welche ihrerseits Schlitten (10) tragen, die in einer direkten orthogonalen kartesischen Markierung nach Achsen (X ; Y ; Z) gerichtet sind, wobei diese Letztere (Z) parallel zu oder übereinstimmend mit der besagten ersten Achse (Z1) verläuft, wobei die besagten Achsen (X) und (Z) eine waagerechte Ebene (H), die besagten Achsen (X) und (Y) eine erste vertikale Ebene (Vxy), und die besagten Achsen (Z) und (Y) eine zweite vertikale Ebene (Vzy) definieren, **dadurch gekennzeichnet, dass** die besagten Werkstückträgermittel (4) wenigstens einen Werkstückträger (19) umfassen, der eine schräge Auflagefläche (20) umfasst, die in einem Winkel (α) bezüglich der besagten Achse (Y) in der besagten Ebene (Vzy) und in einem Winkel (β) bezüglich der besagten Achse (X) in der besagten Ebene (H) geneigt ist, wobei die besagte Auflagefläche (20) die besagten Mittel zum Halten (5) eines Rohlings (100) trägt, wobei die besagte Vorrichtung (1) also geeignet vorgesehen ist, um eine während der ganzen Verarbeitungssequenz einer der Flächen des besagten Rohlings (100) ständig zunehmende oder ständig abnehmende Z-förmige Verarbeitung nach der besagten ersten Achse (Z1) durchzuführen, und wobei die besagten Winkel (α) und (β) jeweils zwischen 20° und 45° liegen.

2. Ophthalmische Maschine (1) nach Anspruch 1, **dadurch gekennzeichnet, dass** die besagten Haltemittel (5) Elemente zum Indexieren mittels Zentrierstifte oder dergleichen umfassen, um einen Rohling (100) während dessen Umkehr richtig zu positionieren, um seine zweite Fläche (102) in perfekter Kohärenz mit dessen ersten Fläche (101) zu verarbeiten.

3. Ophthalmische Maschine (1) nach Anspruch 1 oder 2, **dadurch gekennzeichnet, dass** die besagten Haltemittel (5) geeignet vorgesehen sind, um wenigstens einen Rohling (100) durch Unterdruck auf einem O-Ring (22) zu tragen, indem eine Vakuumpumpe 4 mit Venturi-Effekt im Bereich einer Öffnung (21) betätigt wird, um welche herum auf der besagten schräge Auflagefläche (20) der besagte O-Ring (22) positioniert ist, wobei dieser letztere geeignet vorgesehen ist, um sich zu verformen, ohne den besagten Rohling (100) zu irgendeiner Zeit zu verformen.

4. Ophthalmische Maschine (1) nach Anspruch 3, **dadurch gekennzeichnet, dass** die besagten Haltemittel (5) eine oder mehrere feste Auflagen (221) für den besagten Rohling (100) in der Nähe dessen größten Durchmessers und Mittel zum Einstellen (223) der Auflage für den besagten O-Ring (22) umfassen.

5. Ophthalmische Maschine (1) nach einem der Ansprüche 1 bis 4, **dadurch gekennzeichnet, dass** die besagten Haltemittel (5) in der Nähe der Mitte des besagten Rohlings (100) eine einstellbare zentrale Auflage (222) aus einem nichtmarkierenden Material umfassen.

6. Ophthalmische Maschine (1) nach einem der Ansprüche 1 bis 5, **dadurch gekennzeichnet, dass** sie mit zwei Werkstückträgern (19) versehen ist.

7. Ophthalmische Maschine (1) nach irgendeinem der vorgehenden Ansprüche, **dadurch gekennzeichnet, dass** die besagten Haltemittel (5) auf einer Auflagefläche (20) gelagert sind, welche bezüglich einer Lagerungsfläche (230), die sie zwecks ihrer Montage auf einen Rahmen oder auf einen Schlitten umfassen, schräg ist, wobei die besagte Auflagefläche (20) in einem ersten Winkel (α) bezüglich einer Achse (Y) orthogonal zur besagten Achse (Z1) in einer Ebene (Vzy) und in einem zweiten Winkel (β) bezüglich einer Achse (X) orthogonal zur besagten Achse (Z1) und zur besagten Achse (Y) in einer Ebene (H) geneigt ist, wobei die besagten Winkel (α) und (β) jeweils zwischen 20° und 45° liegen.

8. Ophthalmische Maschine (1) nach irgendeinem der vorgehenden Ansprüche, **dadurch gekennzeichnet, dass** die besagten Haltemittel (5) wenigstens ein Werkstückhaltewerkzeug (19) zum Halten eines Rohlings (100) einer Linse mit der Form einer sphärischen Schale oder dergleichen umfassen, welches Werkstückhaltewerkzeug (19) auf eine Auflagefläche (20), welche bezüglich einer Lagerungsfläche (230), die das besagte Werkstückhaltewerkzeug (19) zwecks seiner Montage auf einen Rahmen oder auf einen Schlitten umfasst, schräg ist, montierte Mittel zum Halten (5) des besagten Rohlings (100) umfasst, die vorgesehen sind, um wenigstens einen Rohling (100) durch Unterdruck im Bereich einer Öffnung (21) zu halten, um welche herum einerseits wenigstens einen O-Ring (22), der geeignet vorgesehen ist, um ein dichtes Volumen unter Unterdruck zustande zu bringen, um einen besagten Rohling (100) zu halten, und andererseits wenigstens eine feste Auflage (221), die geeignet vorgesehen ist, um denselben Rohling (100) in der Nähe des größten Durchmessers dieses Letzteren zu tragen, positioniert sind, wobei der besagte O-Ring (22) geeignet vorgesehen ist, um sich unter der Wirkung eines auf der besagten Öffnung (21) angebrachten Unterdrucks zu verformen, ohne zu irgendwelcher Zeit einen Rohling (100) zu verformen, der sowohl auf der besagten festen Auflage (221) als auch auf den besagten O-Ring (22) anlehnend positioniert ist.

9. Ophthalmische Maschine (1) nach irgendeinem der vorgehenden Ansprüche, **dadurch gekennzeichnet, dass** sie Poliermittel (13) umfasst, um wenigstens ein Polierendstück (15) nach einer zweiten Achse (Z2) anzutreiben, die parallel zu oder übereinstimmend mit der besagten ersten Achse (Z1) der besagten Verarbeitungsmittel (3) verläuft, wobei die besagten Poliermittel (13) wenigstens einen Ultraschall-Kopf (14) umfasst.

10. Ophthalmische Maschine (1) nach irgendeinem der vorgehenden Ansprüche, **dadurch gekennzeichnet, dass** sie einen Prägungs- und/oder Kontroll-LaserKopf umfasst, der geeignet vorgesehen ist, um die besagten vom besagten Verarbeitungswerkzeug (2) angewandten Markierungsmittel zu prüfen oder/und zu indexieren oder/und zu kontrollieren.

11. Werkstückhaltewerkzeug (19) zum Halten eines Rohlings (100) einer Linse mit der Form einer sphärischen Schale oder dergleichen, **dadurch gekennzeichnet, dass** es auf eine Auflagefläche (20), welche bezüglich einer Lagerungsfläche (230), die das besagte Werkstückhaltewerkzeug (19) zwecks seiner Montage auf einen Rahmen oder auf einen Schlitten umfasst, schräg ist, montierte Mittel zum Halten (5) des besagten Rohlings (100) umfasst, die vorgesehen sind, um wenigstens einen Rohling (100) durch Unterdruck im Bereich einer Öffnung (21) zu halten, um welche herum einerseits wenigstens einen O-Ring (22), der geeignet vorgesehen ist, um ein dichtes Volumen unter Unterdruck zustande zu bringen, um einen besagten Rohling (100) zu halten, und andererseits wenigstens eine feste Auflage (221), die geeignet vorgesehen ist, um denselben Rohling (100) in der Nähe des größten Durchmessers dieses Letzteren zu tragen, positioniert sind, wobei der besagte O-Ring (22) geeignet vorgesehen ist, um sich unter der Wirkung eines auf der besagten Öffnung (21) angebrachten Unterdrucks zu verformen, ohne zu irgendwelcher Zeit einen Rohling (100) zu verformen, der sowohl auf der besagten festen Auflage (221) als auch auf den besagten O-Ring (22) anlehnend positioniert ist.

12. Werkstückhaltewerkzeug (19) nach dem vorgehenden Anspruch, **dadurch gekennzeichnet, dass** die Axialposition des besagten O-Rings (22) durch die Wirkung von Einstellmitteln (223) in einer Richtung normal zum besagten Rohling (100) einstellbar ist.

13. Werkstückhaltewerkzeug (19) nach Anspruch 11 oder 12, **dadurch gekennzeichnet, dass** es wenigstens eine einstellbare Auflage (222) umfasst, die geeignet vorgesehen ist, um auf dem besagten Rohling (100) im zentralen Teil dieses Letzteren anzulehnen.

14. Werkstückhaltewerkzeug (19) nach Ansprüchen 12 und 13, **dadurch gekennzeichnet, dass** die besagten Einstellmittel (223) und die besagte einstellbare Auflage (222) unabhängig voneinander sind.

15. Verfahren zum maschinellen Verarbeiten und/oder Polieren von optischen oder ophthalmischen Linsen, um eine Mineral- oder organische Linse zu erhalten, **dadurch gekennzeichnet, dass** :
- Markiermittel vor, während oder nach der Verarbeitung auf einen Rohling (100) angebracht werden ;
- der besagte Rohling (100) auf Haltemittel (5) positioniert ist, die eine Maschine (1) nach einem der Ansprüche 1 bis 10 umfasst;
- die Position der besagten Markiermittel durch Kontrollmittel ausgewertet wird, die geeignet vorgesehen sind, um Verarbeitungsmittel (3) nach einer ersten Achse (Z1) zu positionieren, um die Verarbeitung des besagten Rohlings (100) vorzunehmen ;
- der besagte Rohling (100) mit den besagten Verarbeitungsmitteln (3) verarbeitet wird, indem eine während der ganzen Verarbeitungssequenz einer der Flächen des besagten Rohlings (100) ständig zunehmende oder ständig abnehmende Z-förmige Verarbeitung parallel zur besagten ersten Achse (Z1) durchgeführt wird ;
- jede Fläche der erhaltenen Linse nach der Verarbeitung mit Poliermitteln (13) poliert wird.

16. Verfahren nach Anspruch 15, **dadurch gekennzeichnet, dass** die besagten Markiermittel in der Form von Indexierungsmarkierungen auf einer ersten Fläche (101) oder/und auf einer zweiten Fläche (102), die eine zu verarbeitende Oberfläche des besagten Rohlings (100) bilden, oder in der Form von auf dem besagten Rohling (100) angebrachten Einkerbungen angebracht werden.

## Claims

1. Ophthalmic machine for machining and/or polishing (1) a blank (100) of a lens or plastic material including at least one machining and/or polishing tool (2), means for machining (3) according to a first axis (21) designed capable of driving said tool (2), part-supporting means (4) on which are arranged means for holding (5) at least one blank (100) that includes a first face (101) and a second face (102), opposite each other, means for turning said blank upside down in order to permit its machining on each of said faces, said machining means (3) being designed capable of applying marking means recognizable or identifiable by control means or also designed capable of re-positioning said blank (100) on said holding means (5) after machining of the opposite face, said device (1) including a main frame (8) carrying secondary frames (9) that in turn carry carriages (10) directed, in a direct orthogonal Cartesian mark, according to axes (X ; Y ; Z), the latter (Z) being parallel to or coinciding with said first axis (Z1), said axes (X) and (Z) defining a horizontal plane (H), said axes (X) and (Y) defining a first vertical plane (Vxy), and said axes (Z) and (Y) defining a second vertical plane (Vzy), wherein said part-supporting means (4) include at least a part-holder (19) including an oblique resting surface (20) inclined according to an angle (α) with respect to said axis (Y) in said plane (Vzy), and according to an angle (β) with respect to said axis (X) in said plane (H), said resting surface (20) carrying said means for holding (5) a blank (100), said device (1) being thus designed capable of carrying out a Z-shaped machining according to said first axis (Z1) steadily increasing or steadily decreasing during the whole machining sequence of one of the faces of said blank (100), and said angles (α) and (β) each ranging between 20° and 45°.

2. Ophthalmic machine (1) according to claim 1, wherein said holding means (5) include elements for indexing, by means of centering pins or the like, in order to correctly position a blank (100) during its turning upside down, in order to machine its second face (102) in perfect coherence with its first face (101).

3. Ophthalmic machine (1) according to claim 1 or 2, wherein said holding means (5) are designed capable of holding at least one blank (100) by negative pressure on a O-ring (22), through actuating a venturi-effect vacuum pump 4 at the level of an orifice (21) around which is positioned, on said oblique resting surface (20), said O-ring (22), the latter being designed capable of deforming, without deforming at any time said blank (100).

4. Ophthalmic machine (1) according to claim 3, wherein said holding means (5) include one or several fixed supports (221) for said blank (100) in the vicinity of its largest diameter, and means for adjusting (223) the support of said O-ring (22).

5. Ophthalmic machine (1) according to one of claims 1 to 4, wherein said holding means (5) include an adjustable central support (222) in the vicinity of the center of said blank (100), made of a non-marking material.

6. Ophthalmic machine (1) according to one of claims 1 to 5, wherein it is provided with two part-holders (19).

7. Ophthalmic machine (1) according to any of the preceding claims, wherein said holding means (5) are mounted on a resting surface (20) being oblique with respect to a mounting surface (230) they include for their mounting on a frame or on a carriage, said resting surface (20) being oblique according to a first angle (α) with respect to an axis (Y) orthogonal to said axis (Z1 in a plane (Vzy), and according to a second angle (β) with respect to an axis (X) orthogonal to said axis (Z1) and to said axis (Y) in a plane (H), said angles (α) and (β) each ranging between 20° and 45°.

8. Ophthalmic machine (1) according to any of the preceding claims, wherein said holding means (5) include at least a part-holding tool (19) for holding a blank (100) of a lens having the shape of a spherical cap or the like, which part-holding tool (19) includes, mounted on a resting surface (20) being oblique with respect to a mounting surface (230) said part-holding tool (19) includes for its mounting on a frame or on a carriage, means for holding (5) said blank (100) designed for holding at least one blank (100) by negative pressure at the level of an orifice (21) about which are positioned, on the one hand, at least one O-ring (22) designed capable of creating a tight volume under negative pressure for holding one said blank (100) and, on the other hand, at least one fixed support (221) designed capable of supporting the same blank (100) in the vicinity of the largest diameter of the latter, said O-ring (22) being designed capable of deforming under the effect of a negative pressure applied on said orifice (21) without deforming at any time a blank (100) positioned resting both on said fixed support (221) and on said O-ring (22).

9. Ophthalmic machine (1) according to any of the preceding claims, wherein it includes polishing means (13) for driving at least one polishing ferrule (15) according to a second axis (Z2) parallel to or coinciding with said first axis (Z1) of said machining means (3), said polishing means (13) including at least one ultrasonic head (14).

10. Ophthalmic machine (1) according to any of the preceding claims, wherein it includes an engraving and/or control laser head designed capable of checking or/and indexing or/and controlling said marking means applied by said machining tool (2).

11. Part-holding tool (19) for holding a blank (100) of a lens having the shape of a spherical cap or the like, wherein it includes, mounted on a resting surface (20) being oblique with respect to a mounting surface (230) said part-holding tool (19) includes for its mounting on a frame or on a carriage, means for holding (5) said blank (100) designed for holding at least one blank (100) through negative pressure at the level of an orifice (21) around which are positioned, on the one hand, at least one O-ring (22) designed capable of creating a tight volume under negative pressure for holding one said blank (100) and, on the other hand, at least one fixed support (221) designed capable of supporting the same blank (100) in the vicinity of the largest diameter of the latter, said O-ring (22) being designed capable of deforming under the effect of a negative pressure applied on said orifice (21) without deforming at any time a blank (100) positioned resting both on said fixed support (221) and on said O-ring (22).

12. Part-holding tool (19) according to the preceding claim, wherein the axial position of said O-ring (22) is adjustable through the effect of adjusting means (223) according to a direction normal to said blank (100).

13. Part-holding tool (19) according to claim 11 or 12, wherein it includes at least one adjustable support (222) designed capable of resting on said blank (100) in the central portion of the latter.

14. Part-holding tool (19) according to claims 12 and 13, wherein said adjusting means (223) and said adjustable support (222) are independent from each other.

15. Method for machining and polishing optical or ophthalmic lenses into a mineral or organic lens, wherein :
- marking means are applied on a blank (100) before, during or after machining;
- said blank (100) is positioned on holding means (5) a machine (1) according to one of claims 1 to 10 includes ;
- the position of said marking means is assessed through control means designed capable of positioning machining means (3) according to a first axis (Z1 for proceeding to the machining of said blank (100) ;
- said blank (100) is machined with said machining means (3), by carrying out a Z-shaped machining parallel to said first axis (Z1), steadily increasing or steadily decreasing during the whole machining sequence of one of the faces of said blank (100);
- each face of the lens being obtained is polished, after machining, with polishing means (13).

16. Method according to claim 15, wherein said marking means are applied in the form of indexing marks made on a first face (101) or/and on a second face (102) constituting a surface to be machined of said blank (100), or in the form of notches made on said blank (100).
